# FASCICULE DE BREVET EUROPEEN

(11) **EP 2 354 627 B1**
(45) Date de publication et mention de la délivrance du brevet: **05.06.2019**
(21) Numéro de dépôt: 10190321.9
(22) Date de dépôt: 08.11.2010
(51) Int. Cl.: F17C 5/06, F17C 9/02, F17C 7/00, F17C 13/02

(54) **Procédé et installation de remplissage de bouteilles de gaz**
Verfahren und Vorrichtung zur Befüllung von Gasflaschen
Process and system for filling gas bottles

(30) Priorité: 20.01.2010 FR 1050343
(43) Date de publication de la demande: 10.08.2011
(73) Titulaire: L'AIR LIQUIDE, Société Anonyme pour l'Etude et l'Exploitation des Procédés Georges Claude, 75007 Paris (FR)
(72) Inventeur: Zerbinatti, Celso, 78530 Buc (FR)
(74) Mandataire: Pittis, Olivier

(56) Documents cités:
- WO-A1-01/77574
- WO-A1-2009/013415
- US-A1- 2005 016 185

## Description

La présente invention concerne le domaine du remplissage des bouteilles de gaz, en particulier d'oxygène et d'air médical.

Actuellement, dans les centres de conditionnement, le remplissage des bouteilles de gaz 4 est généralement réalisé par cycles de remplissage successifs au moyen d'une (ou plusieurs) rampe(s) 3 de conditionnement alimentant chacune plusieurs bouteilles en gaz 4 sous pression, comme illustré en Figure 1.

Chaque rampe 3 est elle-même alimentée par du gaz sous pression provenant d'une capacité tampon 1, c'est-à-dire un réservoir de stockage de gaz.

Au démarrage d'un cycle de conditionnement, la capacité tampon 1 est pleine de gaz à une pression maximale initiale, par exemple une pression de 240 bar.

La capacité tampon 1 est reliée fluidiquement par une conduite 2 d'alimentation en gaz à la rampe de conditionnement 3, ladite conduite 2 principale étant équipée d'une vanne 5 de contrôle, couramment appelée vanne de remplissage ou vanne d'isolement, servant à contrôler, c'est-à-dire autoriser ou interrompre, l'envoi de gaz de la capacité tampon 1 vers la rampe 3 et donc les bouteilles 4 à remplir.

Dès que la vanne de remplissage 5 s'ouvre, le gaz contenu dans la capacité tampon 1 est acheminé par la conduite ou canalisation principale de gaz 2 jusqu'à la rampe 3 et y est utilisé pour pré-remplir les bouteilles de gaz 4.

La pression chute alors dans la capacité tampon 1 jusqu'à obtenir un équilibre de pression avec les bouteilles 4, c'est-à-dire jusqu'à obtenir une pression d'équilibrage égale dans la capacité tampon 1 et dans les bouteilles 4, ainsi que dans la conduite d'alimentation principale 2. Cette pression d'équilibrage est inférieure à la pression maximale de départ, par exemple une pression de 110 bar.

Ensuite, une pompe cryogénique 6 alimentée par une source de gaz extérieure 7, tel un réservoir de stockage, une canalisation d'amenée de gaz ou un réseau de canalisations, prend le relais et finit le remplissage des bouteilles 4 et le re-remplissage de la capacité tampon 1, en même temps, jusqu'à obtenir la pression souhaitée dans les bouteilles 4 et dans la capacité 1, c'est-à-dire par exemple la pression maximale initiale de 240 bar.

En d'autres termes, la pompe cryogénique 6 envoie simultanément du gaz sous pression, éventuellement réchauffé dans un réchauffeur 16 atmosphérique ou analogue, à la capacité tampon 1 et aux bouteilles 4 de la rampe 3 de manière à les remplir concomitamment.

Une fois les bouteilles 4 et la capacité 1 remplies, les bouteilles pleines sont retirées de la rampe 3 de conditionnement et remplacées par des bouteilles vides devant être remplies.

Cependant, cette manière de procéder pose un problème de perte de temps du fait de l'obligation de réaliser un remplissage simultané de la capacité tampon 1 et des bouteilles 4 de la rampe car il est nécessaire d'attendre un remplissage total des bouteilles et de la capacité tampon avant de procéder au remplacement des bouteilles pleines par des bouteilles vides à remplir.

Par ailleurs, on connaît également le document WO-A-2009/013415 qui décrit un procédé de remplissage du réservoir d'un bus ou analogue avec de l'hydrogène, dans lequel l'hydrogène provient selon le cas, de sources d'hydrogène à basse pression reliées à un compresseur ou d'un stockage d'hydrogène liquide associé à un système de pompage et de vaporisation. L'hydrogène gazeux peut être acheminé directement vers le réservoir du bus ou bien vers des stockages tampons. Le contrôle des flux gazeux se fait via des vannes, des capteurs, des filtres...

En outre, le document WO-A-01/77574 enseigne une installation de remplissage de réservoir de gaz, notamment de gaz combustibles pour moteurs à combustion, comportant des sources de gaz reliées à des sites utilisateurs du gaz, via des canalisations de gaz équipées de vannes. Un compresseur optionnel est agencée sur une ligne de bipasse raccordée aux canalisations de gaz.

Au vu de cela, le problème à résoudre est de pouvoir améliorer l'efficacité de conditionnement des bouteilles de gaz en proposant un procédé et une installation permettant de réaliser un remplissage plus rapide des bouteilles et de la capacité tampon.

La solution proposée par la présente invention concerne une installation de conditionnement de gaz ainsi que définie par la revendication 1.

Selon le cas, l'installation de l'invention peut comprendre l'une ou plusieurs des caractéristiques suivantes :
- le dispositif anti-retour est un clapet anti-retour.
- une vanne d'isolement manuelle est agencée sur la canalisation principale entre la capacité tampon et la vanne de contrôle.
- un premier manomètre est agencé sur la canalisation principale entre la capacité tampon et la vanne d'isolement manuelle.
- un second manomètre est agencé entre la vanne de contrôle et la vanne de remplissage située en amont de la ou des rampes de remplissage.
- la vanne de contrôle est commandée par des moyens de pilotage en opposition à la vanne de remplissage, c'est-à-dire que la vanne de contrôle est normalement ouverte alors que la vanne de remplissage est normalement fermée.
- un vaporiseur ou un réchauffeur atmosphérique de gaz est agencé entre la source de gaz et la vanne de remplissage.
- un vaporiseur ou un réchauffeur atmosphérique de gaz est agencé entre la pompe cryogénique et la vanne de remplissage.
- la source de gaz, la pompe cryogénique et le vaporiseur ou réchauffeur atmosphérique de gaz sont agencés en série sur la ligne d'alimentation secondaire reliée fluidiquement à la canalisation d'alimentation principale.
- la ligne d'alimentation secondaire est reliée fluidiquement à la canalisation principale, entre la vanne de contrôle et la vanne de remplissage.
- la canalisation de bipasse est reliée fluidiquement à la canalisation principale, du côté amont, entre la vanne d'isolement manuelle et la vanne de contrôle et, du côté aval, entre la vanne de contrôle et le point de liaison entre la canalisation d'alimentation principale et la ligne d'alimentation secondaire.

L'invention porte aussi sur une utilisation d'une installation selon l'invention pour remplir des récipients de conditionnement de gaz, en particulier des bouteilles de gaz, notamment avec de l'oxygène ou de l'air, voire avec un autre gaz tel l'argon, le xénon, l'azote, le NO, le CO, le CO₂ ou le N₂O, ou un mélange de plusieurs de ces gaz.

Par ailleurs, l'invention a également trait à un procédé de remplissage d'un ou plusieurs récipients de gaz, dans lequel :
a) on alimente un ou plusieurs récipients de gaz avec du gaz provenant d'une capacité tampon contenant un gaz à une pression initiale donnée jusqu'à obtenir un équilibrage de pression entre la pression régnant dans la capacité tampon et la pression régnant dans le ou lesdits récipients de gaz, puis on stoppe l'alimentation en gaz du ou des récipients de gaz avec du gaz issu de ladite capacité tampon,
b) on alimente le ou les récipients avec du gaz sous pression issu d'une source additionnelle de gaz et envoyé dans le ou les récipients de gaz au moyen d'une pompe cryogénique,
c) on arrête l'alimentation de l'étape b), lorsque la pression du gaz dans le ou les récipients de gaz atteint une valeur maximale souhaitée,
caractérisé en ce qu'à l'étape b), le gaz sous pression délivré par la pompe cryogénique est envoyé uniquement vers le ou les récipients de gaz, toute remontée de gaz vers la capacité tampon étant interrompue.

Selon le cas, le procédé de l'invention peut comprendre l'une ou plusieurs des caractéristiques suivantes :
- on commence à alimenter la capacité tampon avec du gaz provenant de la source additionnelle de gaz seulement après l'arrêt d'alimentation de l'étape c).
- le gaz est de l'oxygène, de l'air, de l'argon, du xénon, de l'azote, du NO, du CO, du CO₂ ou du N₂O, ou un mélange de plusieurs de ces gaz.
- le gaz est de l'oxygène ou de l'air, en particulier de qualité médicale.
- les récipients sont des bouteilles de gaz, typiquement des bouteilles de type B50.
- la pression initiale donné, c'est-à-dire la pression maximale régnant dans la capacité tampon est comprise entre 150 et 400 bar, typiquement entre 200 et 300 bar, par exemple de l'ordre de 240 bar.

L'invention va maintenant être mieux comprise grâce à la description suivante faite en référence à la Figure 2 annexée qui schématise une installation selon l'invention dont le principe de fonctionnement par cycle de remplissage est décrit ci-après.

Au démarrage d'un cycle de remplissage, la capacité tampon 1 de l'installation est pleine de gaz, tel de l'oxygène ou de l'air de qualité médicale, à une pression maximale initiale, typiquement entre 200 et 350 bars, par exemple de l'ordre de 240 bar.

Dès que la vanne de remplissage 5 s'ouvre, la vanne de contrôle 8, agencée sur la canalisation d'alimentation 2, encore appelée canalisation principale, et qui est normalement ouverte, se ferme. Cette vanne de contrôle 8 peut être commandée à distance par des moyens de pilotage classique, c'est-à-dire tout dispositif de commande vanne de type connu, de sorte que, dès ouverture de la vanne de remplissage 5, la vanne de contrôle 8 se referme.

Le gaz contenu dans la capacité tampon 1 est alors dévié par une canalisation de bipasse 10 qui est reliée à la canalisation d'alimentation principale 2, en amont et aval de la vanne de contrôle 8 de manière à mettre en communication fluidique la partie de canalisation d'alimentation principale 2 située en amont de la vanne de contrôle 8 avec celle située en aval de la vanne de contrôle 8, en considérant le sens de circulation du gaz depuis la capacité tampon 1 vers la vanne de contrôle 8.

La canalisation de bipasse 10 comporte un dispositif anti-retour 9 de gaz, par exemple un clapet anti-retour, qui autorise le passage du gaz de la capacité tampon 1 vers les bouteilles 4 mais empêche toute remontée du gaz en direction de la capacité tampon 1.

Le gaz délivré par la capacité tampon 1 circule donc au travers de la ligne de bipasse 10, au travers du clapet anti-retour 9, jusqu'à la rampe 3 et enfin aux bouteilles 4.

La pression de gaz chute alors dans la capacité 1 jusqu'à l'équilibre avec les bouteilles 4, comme expliqué ci avant pour la Figure 1.

Ainsi, à titre d'exemple, le remplissage de 12 bouteilles 4 de type B50 (soit 600 litres de volume) avec de l'oxygène provenant d'une capacité tampon 1 de 500 litres de volume, à une pression initiale de 240 bar, conduit à une pression d'équilibrage de l'ordre de 110 bar, le volume de gaz dans les canalisations 2, 10 et la rampe 3 étant considéré comme négligeable.

Il est donc nécessaire de compléter le remplissage avec du gaz provenant d'une source additionnelle 7 de gaz, par exemple un réservoir d'oxygène liquide de plusieurs milliers de litres. Le gaz issu du réservoir 7 est amené jusqu'aux bouteilles via une ligne d'alimentation secondaire 11 qui est reliée fluidiquement à la canalisation 2, entre la vanne de contrôle 8 et la vanne de remplissage 5.

Le gaz issu de la source 7 est en fait comprimé par une pompe cryogénique 6 puis distribué dans la ligne d'alimentation secondaire 11.

Il est à noter qu'un vaporiseur ou réchauffeur atmosphérique de gaz 16 peut être agencé entre la source 7 et la pompe 6 ou préférentiellement entre la pompe 6 et la vanne de remplissage 5.

La pompe cryogénique 6 qui a démarrée à une pression donnée, termine le remplissage des bouteilles 4 uniquement car la vanne 8 est fermée et le clapet anti-retour 9 empêche le remplissage de la capacité tampon 1 en s'opposant à toute remontée de pression vers ladite capacité tampon 1.

En d'autres termes, en mode normal d'utilisation, la vanne 12 d'isolement manuelle est toujours ouverte. Sa fermeture par l'opérateur permet d'isoler la capacité tampon 1. Un premier manomètre 13 installé en amont d'une soupape de sécurité 14 permet de s'assurer de l'absence de pression dans la partie de canalisation d'alimentation principale 2, à proximité de la capacité tampon 1. De préférence, le manomètre 13 et la soupape de sécurité 14 sont reliés à la canalisation 2 par l'intermédiaire d'un conduit raccordé fluidiquement à ladite canalisation 2, entre la capacité 1 et la vanne d'isolement 12.

Par ailleurs, un second manomètre 15 est agencé sur la canalisation d'alimentation principale 2, en aval de la vanne de contrôle 8.

Une fois que le remplissage des bouteilles 4 est terminé, celles-ci sont enlevées de la rampe de remplissage 3 et remplacées par des bouteilles vides devant être à leur tour remplies.

Or, pendant la durée nécessaire à cette opération de substitution de bouteilles, on procède au remplissage de la capacité tampon 1 avec du gaz provenant de la source extérieure 7. Pour ce faire, la vanne de contrôle 8 est ouverte, ce qui autorise une remontée de gaz sous pression dans la ligne 2 jusque dans la capacité tampon 1. On stoppe le remplissage de la capacité 1 lorsque la pression qui y règne atteint la valeur maximale souhaitée, par exemple 240 bar.

A tout moment, il est possible de vérifier le bon fonctionnement du système de régulation au cours d'un cycle de remplissage en comparant les pressions affichés sur les deux manomètres 13, 15. En conditions normales de fonctionnement, lors du démarrage d'un remplissage, les manomètres 13, 15 affichent la même pression initiale (240 bar), puis on peut y lire et constater une diminution progressive de pression au fur et à mesure du remplissage des bouteilles 4 avec du gaz issu de la capacité tampon 1 jusqu'à l'équilibre à une pression donnée, qui dépend de la taille/du volume des bouteilles 4 en rampe 3.

La pression d'équilibre atteinte (par exemple 110 bar), la pompe 6 fait augmenter la pression de la ligne (visualisable sur le manomètre 15) alors que la pression du manomètre 13 situé à proximité de la capacité tampon 1 reste stable à la pression d'équilibre précédente.

La pression de la ligne 2 monte jusqu'à la pression de remplissage calculé (en fonction de la température).

Une fois le remplissage fini, la vanne de contrôle 8 s'ouvre, permettant ainsi le remplissage en différé de la capacité tampon, les deux manomètres 13, 15 affichent alors la même pression jusqu'à atteindre la pression maximale, par exemple 240 bar, qui correspond à la consigne d'arrêt de la pompe cryogénique.

Le procédé et l'installation de l'invention permettent de réaliser un remplissage plus rapide des bouteilles et de la capacité tampon grâce à la mise en oeuvre d'un remplissage séquentiel et non plus simultané des bouteilles et de la capacité tampon.

Ceci permet de diminuer la productivité et le temps global de remplissage, c'est-à-dire l'efficacité du remplissage, puisque le remplissage des bouteilles est plus rapide et que par ailleurs le remplissage de la capacité tampon se fait pendant un temps normalement « mort », c'est-à-dire pendant que l'opérateur remplace les bouteilles pleines par des bouteilles vides devant être remplies durant le cycle suivant de remplissage.

## Revendications

1. Installation de conditionnement de gaz comprenant au moins :
- une capacité-tampon (1) contenant un gaz sous pression,
- une rampe (3) de remplissage de récipients (4) de gaz,
- une canalisation d'alimentation principale (2) en gaz reliant fluidiquement la capacité-tampon (1) à ladite au moins une rampe (3) de remplissage, - une vanne de remplissage (5) agencée sur la canalisation d'alimentation principale (2),
- une vanne de contrôle (8) agencée sur la canalisation d'alimentation (2), entre la capacité tampon (1) et la vanne de remplissage (5),
- une canalisation de bipasse (10) reliée fluidiquement à la canalisation principale (2), en amont et aval de la vanne de contrôle (8), en considérant le sens de circulation du gaz depuis la capacité tampon (1) vers ladite au moins une rampe (3),
- un dispositif anti-retour (9) de gaz agencé sur la canalisation de bipasse (10) autorisant le passage du gaz uniquement en direction de ladite au moins une rampe (3), et
et dans laquelle la vanne de contrôle (8) est commandée par des moyens de pilotage de manière à être ouverte lorsque la vanne de remplissage (5) est fermée, ou inversement,
**caractérisée en ce que** :
- la canalisation d'alimentation principale (2) est reliée fluidiquement à une pompe cryogénique (6) alimentée par une source de gaz (7), et
- une vanne d'isolement manuelle (12) est agencée sur la canalisation principale (2) entre la capacité tampon (1) et la vanne de contrôle (8).

2. Installation selon la revendication précédente, **caractérisée en ce que** le dispositif anti-retour (9) est un clapet anti-retour.

3. Installation selon l'une quelconque des revendications précédentes, **caractérisée en ce que** la source de gaz (7) est une source d'oxygène, d'air, d'argon, de xénon, d'azote, de NO, de CO, de CO₂ ou de N₂O, ou un mélange de plusieurs de ces gaz.

4. Installation selon la revendication 1, **caractérisée en ce qu'**un premier manomètre (13) est agencé sur la canalisation principale (2) entre la capacité tampon (1) et la vanne d'isolement manuelle (12).

5. Installation selon la revendication 1, **caractérisée en ce qu'**un second manomètre (15) est agencé entre la vanne de contrôle (8) et la vanne de remplissage (5).

6. Installation selon la revendication 1, **caractérisée en ce qu'**un vaporiseur ou un réchauffeur atmosphérique de gaz (16) est agencé entre la source de gaz (7) et la vanne de remplissage (5).

7. Installation selon la revendication 6, **caractérisée en ce que** le vaporiseur ou réchauffeur atmosphérique de gaz (16) est agencé entre la pompe cryogénique (6) et la vanne de remplissage (5).

8. Installation selon l'une quelconque des revendications 6 ou 7, **caractérisée en ce que** la source de gaz (7), la pompe cryogénique (6) et le vaporiseur ou réchauffeur atmosphérique de gaz (16) sont agencés en série sur une ligne d'alimentation secondaire (11) reliée fluidiquement à la canalisation d'alimentation principale (2).

9. Installation selon l'une la revendication 8, **caractérisée en ce que** la ligne d'alimentation secondaire (11) est reliée fluidiquement à la canalisation principale (2), entre la vanne de contrôle (8) et la vanne de remplissage (5).

10. Installation selon la revendication 1, **caractérisée en ce que** la canalisation de bipasse (10) est reliée fluidiquement à la canalisation d'alimentation principale (2), du côté amont, entre la vanne d'isolement manuelle (12) et la vanne de contrôle (8) et, du côté aval, entre la vanne de contrôle (8) et le point de liaison entre la canalisation d'alimentation principale (2) et la ligne d'alimentation secondaire (11).

11. Utilisation d'une installation selon l'une quelconque des revendications précédentes pour remplir des bouteilles (4) de gaz avec de l'oxygène ou de l'air médical.

12. Procédé de remplissage d'un ou plusieurs récipients (4) de gaz, dans lequel on met en oeuvre une installation selon l'une des revendications 1 à 10 et dans lequel:
a) on alimente un ou plusieurs récipients (4) de gaz avec du gaz provenant d'une capacité tampon (1) contenant un gaz à une pression initiale donnée jusqu'à obtenir un équilibrage de pression entre la pression régnant dans la capacité tampon (1) et la pression régnant dans le ou lesdits récipients (4) de gaz, puis on stoppe l'alimentation en gaz du ou des récipients (4) de gaz avec du gaz issu de ladite capacité tampon (1),
b) on alimente le ou les récipients avec du gaz sous pression issu d'une source additionnelle (7) de gaz et envoyé dans le ou les récipients de gaz au moyen d'une pompe cryogénique (6),
c) on arrête l'alimentation de l'étape b), lorsque la pression du gaz dans le ou les récipients de gaz atteint une valeur maximale souhaitée,
**caractérisé en ce qu'**à l'étape b), le gaz sous pression délivré par la pompe cryogénique (11) est envoyé uniquement vers le ou les récipients de gaz (4), toute remontée de gaz vers la capacité tampon (1) étant interrompue.

13. Procédé selon la revendication 12, **caractérisé en ce qu'**on commence à alimenter la capacité tampon (1) avec du gaz provenant de la source additionnelle (7) de gaz seulement après l'arrêt d'alimentation de l'étape c).

14. Procédé selon la revendication 12, **caractérisé en ce que** le gaz est de l'oxygène ou de l'air, et les récipients (4) sont des bouteilles de gaz.

## Patentansprüche

1. Anlage zur Konditionierung von Gas, umfassend zumindest:
- einen Pufferspeicher (1), der ein Druckgas enthält,
- eine Rampe (3) zum Füllen von Gasbehältern (4),
- eine Hauptgasversorgungsrohrleitung (2), die den Pufferspeicher (1) mit der mindestens einen Rampe (3) zum Füllen fluidisch verbindet,
- ein Füllventil (5), das in der Hauptversorgungsrohrleitung (2) angeordnet ist,
- ein Steuerventil (8), das zwischen dem Pufferspeicher (1) und dem Füllventil (5) in der Versorgungsrohrleitung (2) angeordnet ist,
- eine Umgehungsrohrleitung (10), die mit der der Hauptrohrleitung (2) stromaufwärtig und stromabwärtig vom Steuerventil (8) fluidisch verbunden ist, unter Berücksichtigung der Strömungsrichtung des Gases vom Pufferspeicher (1) in Richtung der mindestens einen Rampe (3),
- eine Gasrückschlagvorrichtung (9), die in der Umgehungsrohrleitung (10) angeordnet ist, wobei sie den Durchlass von Gas nur in Richtung der mindestens einen Rampe (3) zulässt, und
und wobei das Steuerventil (8) von Lenkungsmitteln so gesteuert wird, dass es geöffnet ist, wenn das Füllventil (5) geschlossen ist, oder umgekehrt,
**dadurch gekennzeichnet, dass**:
- die Hauptversorgungsrohrleitung (2) mit einer von einer Gasquelle (7) versorgten Kryopumpe (6) fluidisch verbunden ist und
- ein handbetätigtes Absperrventil (12) zwischen dem Pufferspeicher (1) und dem Steuerventil (8) in der Hauptrohrleitung (2) angeordnet ist.

2. Anlage nach dem vorstehenden Anspruch, **dadurch gekennzeichnet, dass** es sich bei der Rückschlagvorrichtung (9) um ein Rückschlagventil handelt.

3. Anlage nach einem der vorstehenden Ansprüche, **dadurch gekennzeichnet, dass** es sich bei der Gasquelle (7) um eine Quelle für Sauerstoff, Luft, Argon, Xenon, Stickstoff, NO, CO, CO₂ oder N₂O oder ein Gemisch mehrerer dieser Gase handelt.

4. Anlage nach Anspruch 1, **dadurch gekennzeichnet, dass** ein erstes Manometer (13) zwischen dem Pufferspeicher (1) und dem handbetätigten Absperrventil (12) in der Hauptrohrleitung (2) angeordnet ist.

5. Anlage nach Anspruch 1, **dadurch gekennzeichnet, dass** ein zweites Manometer (15) zwischen dem Steuerventil (8) und dem Füllventil (5) angeordnet ist.

6. Anlage nach Anspruch 1, **dadurch gekennzeichnet, dass** ein Verdampfer oder ein atmosphärischer Gaserhitzer (16) zwischen der Gasquelle (7) und dem Füllventil (5) angeordnet ist.

7. Anlage nach Anspruch 6, **dadurch gekennzeichnet, dass** der Verdampfer oder atmosphärische Gaserhitzer (16) zwischen der Kryopumpe (6) und dem Füllventil (5) angeordnet ist.

8. Anlage nach einem der Ansprüche 6 oder 7, **dadurch gekennzeichnet, dass** die Gasquelle (7), die Kryopumpe (6) und der Verdampfer oder atmosphärische Gaserhitzer (16) in einer mit der Hauptversorgungsrohrleitung (2) fluidisch verbundenen Sekundärversorgungsrohrleitung (11) in Reihe angeordnet sind.

9. Anlage nach Anspruch 8, **dadurch gekennzeichnet, dass** die Sekundärversorgungsrohrleitung (11) zwischen dem Steuerventil (8) und dem Füllventil (5) mit der Hauptrohrleitung (2) fluidisch verbunden ist.

10. Anlage nach Anspruch 1, **dadurch gekennzeichnet, dass** die Umgehungsrohrleitung (10) auf der stromaufwärtigen Seite zwischen dem handbetätigten Absperrventil (12) und dem Steuerventil (8) und auf der stromabwärtigen Seite zwischen dem Steuerventil (8) und der Anschlussstelle zwischen der Hauptversorgungsrohrleitung (2) und der Sekundärversorgungsrohrleitung (11) mit der Hauptversorgungsrohrleitung (2) fluidisch verbunden ist.

11. Verwendung einer Anlage nach einem der vorstehenden Ansprüche zum Füllen von Gasflaschen (4) mit Sauerstoff oder medizinischer Luft.

12. Verfahren zum Füllen eines oder mehrerer Gasbehälter (4), wobei eine Anlage nach einem der Ansprüche 1 bis 10 eingesetzt wird und wobei:
a) einem oder mehreren Gasbehältern (4) Gas zugeführt wird, das von einem Pufferspeicher (1) stammt, der ein Gas mit einem gegebenen Anfangsdruck enthält, bis zwischen dem Druck im Pufferspeicher (1) und dem Druck in dem oder den Gasbehältern (4) ein Druckausgleich erhalten wird, und anschließend die Gasversorgung mit vom Pufferspeicher (1) stammenden Gas zu dem oder den Gasbehältern (4) gestoppt wird,
b) der Behälter oder die Behälter mit Druckgas versorgt wird (werden), das von einer zusätzlichen Gasquelle (7) stammt und mittels einer Kryopumpe (6) dem oder den Gasbehältern zugeführt wird,
c) die Versorgung von Schritt b) beendet wird, wenn der Druck des Gases in dem oder den Gasbehältern einen erwünschten Maximalwert erreicht,
**dadurch gekennzeichnet, dass** in Schritt b) das von der Kryopumpe (11) geförderte Druckgas nur dem oder den Gasbehältern (4) zugeführt wird, wobei jegliches Rückströmen von Gas in Richtung des Pufferspeichers (1) unterbrochen ist.

13. Verfahren nach Anspruch 12, **dadurch gekennzeichnet, dass** erst nach der Beendigung der Versorgung von Schritt c) damit begonnen wird, den Pufferspeicher (1) mit von der zusätzlichen Gasquelle (7) stammendem Gas zu versorgen.

14. Verfahren nach Anspruch 12, **dadurch gekennzeichnet, dass** es sich beim Gas um Sauerstoff oder Luft handelt und es sich bei den Behältern (4) um Gasflaschen handelt.

## Claims

1. Gas packaging installation comprising at least:
- a buffer-capacity (1) containing a pressurised gas,
- a filling ramp (3) for gas containers (4),
- a main gas supply duct (2) fluidly connecting the buffer-capacity (1) to said at least one filling ramp (3),
- a filling valve (5) arranged on the main supply duct (2),
- a control valve (8) arranged on the supply duct (2) between the buffer-capacity (1) and the filling valve (5),
- a bypass duct (10) fluidly connected to the main duct (2) upstream and downstream from the control valve (8), following the direction of circulation of the gas from the buffer-capacity (1) towards said at least one ramp (3),
- a gas non-return device (9) arranged on the bypass duct (10) enabling the passage of gas only in the direction of said at least one ramp (3), and
and wherein the control valve (8) is controlled by control means so as to be open when the filling valve (5) is closed, or inversely,
**characterised in that**:
- the main supply duct (2) is fluidly connected to a cryogenic pump (6) supplied by a gas source (7), and
- a manual isolation valve (12) is arranged on the main duct (2) between the buffer-capacity (1) and the control valve (8).

2. Installation according to the preceding claim, **characterised in that** the non-return device (9) is a non-return valve.

3. Installation according to any one of the preceding claims, **characterised in that** the gas source (7) is a source of oxygen, air, argon, xenon, nitrogen, NO, CO, CO₂ or N₂O or a mixture of several of these gases.

4. Installation according to claim 1, **characterised in that** a first manometer (13) is arranged on the main duct (2) between the buffer-capacity (1) and the manual isolation valve (12).

5. Installation according to claim 1, **characterised in that** a second manometer (15) is arranged between the control valve (8) and the filling valve (5).

6. Installation according to claim 1, **characterised in that** a vaporiser or an atmospheric gas heater (16) is arranged between the gas source (7) and the filling valve (5).

7. Installation according to claim 6, **characterised in that** the vaporiser or the atmospheric gas heater (16) is arranged between the cryogenic pump (6) and the filling valve (5).

8. Installation according to any one of claims 6 or 7, **characterised in that** the gas source (7), the cryogenic pump (6) and the vaporiser or the atmospheric gas heater (16) are arranged in series on a secondary supply line (11) fluidly connected to the main supply duct (2).

9. Installation according to claim 8, **characterised in that** the secondary supply line (11) is fluidly connected to the main duct (2), between the control valve (8) and the filling valve (5).

10. Installation according to claim 1, **characterised in that** the bypass duct (10) is fluidly connected to the main supply duct (2), on the upstream side, between the manual isolation valve (12) and the control valve (8) and on the downstream side, between the control valve (8) and the point connecting the main supply duct (2) and the secondary supply line (11).

11. Use of an installation according to any one of the preceding claims to fill gas cylinders (4) with oxygen or medical air.

12. Method for filling one or more gas containers (4), wherein an installation according to one of claims 1 to 10 is implemented, and wherein:
a) one or more gas containers (4) are supplied with gas coming from a buffer-capacity (1) containing gas at a given initial pressure until achieving a balance of pressure between the pressure inside the buffer-capacity (1) and the pressure inside said one or more gas containers (4), then the gas supply from said buffer-capacity (1) to the gas container(s) (4) is stopped,
b) the container(s) is/are supplied with pressurised gas from an additional gas source (7), and sent into the gas container(s) with a cryogenic pump (6),
c) the supply of step b) is stopped when the gas pressure inside the gas container(s) reach(es) the maximum desired value,
**characterised in that**, in step b), the pressurised gas supplied by the cryogenic pump (11) is sent only towards the gas container(s) (4), any gas returns towards the buffer-capacity (1) being interrupted.

13. Method according to claim 12, **characterised in that** the buffer-capacity (1) starts to be supplied with gas from the additional gas source (7) only after the supply of step c) is stopped.

14. Method according to claim 12, **characterised in that** the gas is oxygen or air, and the containers (4) are gas cylinders.
